# EUROPÄISCHE PATENTSCHRIFT

(11) **EP 0 917 691 B1**
(45) Veröffentlichungstag und Bekanntmachung des Hinweises auf die Patenterteilung: **10.10.2001**
(21) Anmeldenummer: 97932723.6
(22) Anmeldetag: 02.07.1997
(51) Int. Cl.: G07D 11/00

(54) **ROLLENSPEICHERANORDNUNG**
ROLLER STORAGE ARRANGEMENT
SYSTEME DE STOCKAGE A ROULEAUX

(30) Priorität: 24.07.1996 DE 19629900
(43) Veröffentlichungstag der Anmeldung: 26.05.1999
(73) Patentinhaber: Wincor Nixdorf GmbH & Co KG, 33106 Paderborn (DE)
(72) Erfinder: LUTZ, Bernhard, D-33129 Delbrück (DE)
(86) Internationale Anmeldenummer: DE9701391
(87) Internationale Veröffentlichungsnummer: WO9805007

(56) Entgegenhaltungen:
- EP-A- 0 290 731
- EP-A- 0 735 513
- IBM TECHNICAL DISCLOSURE BULLETIN, Bd. 12, Nr. 7, Dezember 1969, Seiten 932-933, XP002033681

## Beschreibung

Die Erfindung betrifft eine Rollenspeicheranordnung für blattförmige Gegenstände, insbesondere Banknoten, gemäß dem Oberbegriff des Anspruchs 1. Eine solche Anordnung ist aus der EP-A-0 290 731 bekannt.

Zur Speicherung von Banknoten in Geldautomaten werden zur Zeit zwei unterschiedliche technische Konzepte, nämlich Kassettenspeicher und Rollenspeicher verwendet. In Kassettenspeichern erfolgt die Speicherung von Banknoten in Bündelform, wobei jede Kassette eine Notenart speichert. Bei einem Rollenspeicher erfolgt die Speicherung im allgemeinen zwischen aufgerollten Kunststoff- oder Metallbändern. Auch hier wird eine Notenart pro Rollenspeicher gespeichert, wenn der Rollenspeicher als Hauptspeicher dient. Es können auch Banknoten eines gemischten Notenbündels gespeichert werden, wenn der Rollenspeicher lediglich als Zwischenspeicher, nämlich als sogenannte Zwischenkasse für eingegebene Banknoten dient.

Beim Einsatz beider Speichertechnologien in Geldautomaten, insbesondere in sogenannten Recyclingautomaten für einen geschlossenen Geldkreislauf, muß für jede zu erwartende Notenart ein Speichermedium (Kassette oder Rolle) vorhanden sein. Speichermedien beanspruchen jedoch viel Raum und sind teuer, so daß zumeist eine Beschränkung auf die gebräuchlichsten Notenarten erfolgt.

Werden Noten angenommen, bzw. sollen solche ausgegeben werden, für die kein Speichermedium vorhanden ist (1000-DM-Scheine, Fremdwährungen oder dgl.), so können diese im Recyclingautomaten bestenfalls gemeinsam gesammelt, aber nicht mehr ausgegeben werden. Zudem haben beide Speichermedien gemein, daß beim Einsatz als Massenspeicher in Recyclingautomaten stets eine obengenannte Zwischenkasse erforderlich wird, da bei einem Abbruch eines Einzahlvorganges durch den Kunden sonst nicht gewährleistet werden kann, daß die bereits gespeicherten Banknoten im Original wieder ausgegeben werden können. Diese Maßnahme ist aber beispielsweise als Schutz vor Geldwäsche zwingend erforderlich.

Die in der EP-A-0 290 731 beschriebene Speicheranordnung umfaßt, je nach beschriebenem Ausführungsbeispiel, eine oder zwei Rollen, die ausschließlich als Vorratsspule(n) für ein Speicherband dient, bzw. zwei Speicherbänder dienen. Eine und nur eine weitere Rolle dient zur Aufnahme eines Bandwickels, der aus den Wickellagen eines aufgerollten Speicherbandes mit dazwischen gespeicherten Gegenständen besteht. Die vor dieser Rolle angeordnete Ein-/Ausspureinheit besteht aus einem Rollenpaar und dem Speicherband bzw. den Speicherbändern, wobei, je nach Ausführungsbeispiel, eine oder beide Rollen des Rollenpaares als Umlenkrolle für das Speicherband dient bzw. die Speicherbänder dienen. Mit der Ein-/Ausspureinheit können Gegenstände nur in der Reihenfolge der Zuführung eingespeichert und in umgekehrter Reihenfolge ausgegeben werden.

In der EP-A-0 735 513 ist eine Rollenspeicheranordnung der eingangs genannten Art angegeben, mit der eingezahlte Banknoten auch unterschiedlicher Währungen bzw. Notensorten so abgespeichert werden können, daß sie zu einem späteren Zeitpunkt auch wieder gezielt ausgegeben werden können. Es sind zwei Speicherspulen vorgesehen, zwischen denen ein Speicherband beliebig hin und her spulbar ist. Das Speicherband ist in Sektoren fester Länge aufgeteilt, die durch eine Kodierung gekennzeichnet und damit jederzeit wieder auffindbar sind. Dazu ist ein elektronischer Speicher vorgesehen, in dem der Zusammenhang zwischen den Banknoten und den Sektorenkodes gespeichert ist.

Zum Einspeichern in den Wickel einer Speicherspule wird eine Banknote zwischen das Speicherband und ein zweites Band eingeführt. Beide Bänder mit der dazwischenliegenden Banknote werden dann auf eine Speicherspule aufgespult. Das zweite Band wird beim Einspeichern einer Banknote von einer separaten Vorratsspule abgewickelt und beim Ausspeichern darauf wieder aufgewickelt. Die bekannte Einrichtung ist symmetrisch aufgebaut, so daß jeder Speicherspule eine Vorratsspule und ein zweites Band zugeordnet ist. Es sind also drei Bänder und vier Spulen erforderlich. Der Raumbedarf und Aufwand an Antriebstechnik für vier mit synchroner Umfangsgeschwindigkeit aber gegenläufig anzutreibende Spulen ist groß. Auch ist die Ausnutzung des Speichervolumens auf der Speicherspule ungünstig, da je Geldscheinlage zwei Bandlagen darauf aufgewickelt sind. Der Ausnutzungsgrad wird noch dadurch vermindert, daß die Sektorenlänge der Länge der größten vorkommenden Banknote angepaßt sein muß.

Aufgabe der vorliegenden Erfindung ist es daher, eine Rollenspeicheranordnung der eingangs genannten Art anzugeben, die eine hohe Raumausnutzung im Speicher bei geringem konstruktivem Aufwand des Speicherantriebs gewährleistet.

Diese Aufgabe wird durch die im kennzeichnenden Teil des Anspruchs 1 angegebenen Merkmale gelöst.

Erfindungsgemäß werden die zu speichernden Gegenstände -nachfolgend wird der Begriff "Banknoten" verwendet- zwischen den Wickellagen eines der auf den Rollenkernen gebildeten Bandwickel gespeichert. Es wird nur ein einziges Speicherband verwendet, die Banknoten werden also zwischen die Wickellagen ein- und desselben Speicherbandes eingelegt. Anders als bei dem Stand der Technik sind darum nur zwei gegenläufig anzutreibende Bandwickel notwendig. Der auf den Wickeln verfügbare Speicherraum wird besonders gut genutzt, da je Banknotenlage nur eine Speicherbandlage aufzuwickeln ist. Das Speicherband selbst kann aus zwei oder mehr mit einem Abstand zueinander angeordneten Teilbändern bestehen.

Die Ein-/Ausspureinheit hat mindestens ein Paar von Endlosriemen, die zusammen einen Riemenspalt zum Transport von zu speichernden Banknoten bilden, wobei die Ein-/Ausspureinheit so angeordnet ist, daß die den Riemenspalt bildenden Trume der Endlosriemen in der Ruhestellung der Ein-/Ausspureinheit in einer Ebene mit dem Speicherband neben diesem liegen und in der Ein-/Ausspurstellung jeweils um eine durch ein Längsende des Riemenspaltes verlaufende und in der Ebene des Speicherbandes liegende Schwenkachse gegenüber der Ebene des Speicherbandes verschwenkt sind. Besteht das Speicherband nur aus einem einzigen Band, so ist es zweckmäßig, beiderseits desselben je ein Paar von Endlosriemen vorzusehen. Besteht das Speicherband aus zwei Teilriemen, so kann auch noch zwischen den beiden Teilriemen ein drittes Paar von Endlosriemen vorgesehen sein. Dadurch wird die Transportsicherheit beim Ein- und Ausspuren der Banknoten erhöht.

Um das Ein- und Ausspuren von Banknoten zu beschleunigen und damit die Zugriffszeit auf bestimmte Banknoten zu verringern, kann jedem Bandwickel eine Ein-/Ausspureinheit zugeordnet sein. Damit ist es möglich, daß Banknoten unabhängig von der Laufrichtung des Speicherbandes ein- und ausgespurt werden können. Bei einer bevorzugten Ausführungsform ist aber eine Ein-/Ausspureinheit so zwischen den beiden Bandwickeln angeordnet, daß sie wahlweise relativ zu jedem der Bandwickel in eine Ein-/Ausspurstellung verstellbar ist.

Gemäß einer vorteihaften Weiterbildung der Erfindung werden die Sektoren durch Messung der durchgelaufenen Bandlängen bei Kenntnis der Sektorlänge ermittelt. Dabei richtet sich die Sektorlänge (gemessen in Bandlängsrichtung) nach der größten Banknotenbreite bei Querverarbeitung der Banknoten bzw. nach der größten Banknotenlänge bei deren Längsverarbeitung.

Bei einer fest vorgegebenen Sektorenlänge muß diese der Größe der größten vorkommenden Banknote entsprechen. Bei Währungssystemen mit kleinen Banknoten verschlechtert sich deshalb der Ausnutzungsgrad der Speicherkapazität. Gemäß einer Weiterbildung der Erfindung wird deshalb die gewünschte Sektorenlänge während einer Initialisierungsphase des Rollenspeichers in die Steuereinrichtung eingespeichert. Die Speicherkapazität eines Rollenspeichers kann damit jeweils der Banknotengröße einer bestimmten Währung angepaßt werden. Auch ist es damit möglich, in Anpassung an die Einsatzgegebenheiten den Speicherraum im Feld in mehrere Speicherbereiche mit Sektoren verschiedener Größe aufzuteilen. Beispielsweise können die Innenlagen der Bandwickel mit größeren Sektoren für höherwertige, seltener auszugebende oder einzuspeichernde Banknoten versehen werden, die bei den meisten Währungen größer als niedrigwertige sind. Der restliche Speicherraum kann dann mit kleineren Sektoren versehen sein.

Die Unterteilung des Speicherbandes in logische identifizierbare Sektoren erlaubt eine direkte Adressierung jeder einzelnen gespeicherten Banknote durch Angabe des von ihr belegten Längenabschnitts. Sofern die Banknote überhaupt von dem Automaten erkannt werden kann, wird der Ort der gespeicherten Banknote, nämlich der ihren Sektor kennzeichnende Längenabschnitt, festgehalten. Das wahlweise Ein- bzw. Ausschalten der Ein-/Ausspureinheit gibt die Möglichkeit, gezielt einen bestimmten Sektor auf dem Speicherband aufzufinden und die dort gespeicherte Banknote auszuspuren. Die exakte Steuerung der Ein-/Ausspureinheit kann noch erleichtert werden, wenn gemäß einer Weiterbildung der Erfindung zwischen dem Bandwickel und der Ein-/Ausspureinheit ein mit der Steuereinrichtung verbundener Sensor zur Erkennunung der Vorder- und/oder Hinterkante der Banknoten angeordnet ist.

Wird der erfindungsgemäße Rollenspeicher in einem Geldautomaten eingesetzt, kann auf ein Zwischenspeichern eingezahlter Banknoten verzichtet werden. Die Banknoten können sofort im Rollenspeicher abgelegt und bei Bedarf jederzeit einzeln wieder identifiziert, gesammelt und an den Kunden ausgegeben werden.

Die folgende Beschreibung erläutert in Verbindung mit den beigefügten Zeichnungen die Erfindung anhand von Ausführungsbeispielen. Es zeigen:
- Figur 1: eine schematische Darstellung einer erfindungsgemäßen Speicheranordnung mit der Ein-/Ausspureinheit in ihrer Ruhestellung,
- Figur 2: eine der Figur 1 entsprechende Darstellung mit der Ein-/Ausspureinheit in der Ein-/Ausspurstellung,
- Figur 3: eine schematische Draufsicht auf einen Abschnitt des Speicherbandes und den unteren Teil der Ein-/Ausspureinheit und
- Figur 4: eine der Figur 1 entsprechende schematische Darstellung einer abgewandelten Ausführungsform der Erfindung.

Die in den Figuren 1 und 2 dargestellte Rollenspeicheranordnung umfaßt in einem Abstand voneinander und parallel zueinander angeordnete Rollenkerne 10 und 12, die jeweils mit der Ausgangswelle 14 bzw. 16 eines in seiner Drehrichtung umschaltbaren Motors 18 bzw. 20 gekoppelt sind. Auf die Rollenkerne 10, 12 ist ein Speicherband 22 unter Bildung eines Bandwickels 24 bzw. 26 aufgewickelt, so daß eine zwischen den Bandwickeln 24 und 26 gespannte Strecke des Speicherbandes 22 frei zugänglich bleibt.

In dem Bereich zwischen den beiden Bandwickeln 24, 26 ist eine allgemein mit 28 bezeichnete Ein-/Ausspureinheit oder Ladewippe angeordnet, die eine unterhalb des Speicherbandes 22 angeordnete Riemengruppe 30 und eine oberhalb des Speicherbandes 22 angeordnete Riemengruppe 32 umfaßt. Wie Figur 3 zeigt, besteht das Speicherband 22 aus zwei parallel zueinander in der selben Ebene verlaufenden Teilbändern 34. Jede Riemengruppe 30 und 32 besteht aus drei parallel zueinander gerichteten Endlosriemen 36, die über zueinander koaxiale Rollen 38 so geführt sind, daß ein Riementrum in der Ebene der Teilbänder 34 und parallel zu diesen verläuft, wie dies Figur 3 zeigt. Die einander zugewandten Riementrume der beiden Riemengruppen 30, 32 wirken unter Bildung eines Riemenspaltes 40 zum Transport von Banknoten miteinander zusammen. Die Riemengruppen 30, 32 werden mit der gleichen Vorschubgeschwindigkeit und in der selben Richtung wie das Speicherband 22 angetrieben.

Die Ladewippe 28 ist mittels einer Stellvorrichtung 42 zwischen einer in Figur 1 dargestellten Ruhestellung, in der auf dem Speicherband 22 liegende Banknoten ungehindert den Riemenspalt durchlaufen können, und einer in Figur 2 dargestellten Ein-/Ausspurstellung verstellbar, in der die Ladewippe 28 um eine durch ein Ende des Riemenspaltes 40 parallel zu den Achsen der Rollen 38 verlaufende Schwenkachse 44 (Figur 2) verschwenkt wird und dabei mit dem der Schwenkachse 44 entgegengesetzten Ende des Riemenspaltes 40 in Flucht mit einer Bahn 46 tritt, durch die zu speichernde Banknoten zugeführt bzw. dem Speicher entnommene Banknoten abgeführt werden können, wie dies durch den Doppelpfeil 48 angedeutet ist.

Die Motoren 18, 20 und die Stellvorrichtung 42 zum Verstellen der Ladewippe 28 werden über eine Steuervorrichtung 50 der Speicheranordnung gesteuert, welche auch die Verwaltung des Speicherbestandes übernimmt.

Erfindungsgemäß ist das Speicherband 22 in seiner Längsrichtung in einzelne Sektoren 52 (Figur 3) unterteilt, deren Ausdehnung in Bandlängsrichtung bei einer Längsverarbeitung von zu speichernden Banknoten der Länge derselben und bei einer Querverarbeitung der zu speichernden Banknoten (Banknote 53 in Figur 3) der Breite derselben entspricht. Der Ort der Sektoren 52 auf dem Speicherband 22 wird durch Messung der durchlaufenden Bandlänge ermittelt. Dazu ist eine Meßvorrichtung 54 vorgesehen, die mit der Steuereinrichtung 50 verbunden ist. Die Meßeinrichtung 54 ist an der Ladewippe 28 angebracht. Zum Abtasten der Vorder- und Hinterkante der Banknoten ist nahe dem Speicherband 22 und der Schwenkachse 44 der Ladewippe 28 ein Sensor 56 angeordnet, der ebenfalls mit der Steuereinrichtung 50 verbunden ist. Mit Hilfe dieses Sensors 56 wird eine exakte, bandsynchrone Steuerung der Stellvorrichtung 42 der Ladewippe 28 noch erleichtert. Damit kann jeder Sektor 52 durch direktes Ansteuern des Sektors aufgrund eines bestimmten Bandlängenabschnitts eindeutig identifiziert und in eine Stellung relativ zur Ladewippe 28 gebracht werden, in der diese eine Banknote auf dem ausgewählten Sektor des Speicherbandes ablegen oder aus dem betreffenden Sektor entnehmen kann. Die Zuordnung von individuellen Banknoten und den entsprechenden Sektoren, in denen sie aufbewahrt werden, übernimmt dabei die in der Steuervorrichtung 50 untergebrachte Speicherverwaltung.

Bei Verwendung einer vorstehend beschriebenen Speicheranordnung in Geldein- und -ausgabeautomaten, bei denen eingezahlte Banknoten auch an andere Kunden wieder ausgegeben werden sollen (Recyclingautomaten), können alle durch den Notenakzeptator erkannten Noten, d.h. auch Fremdwährungen eingenommen und ausgegeben werden. In einem elektronischen Speicher der Steuervorrichtung wird lediglich jeder eingenommenen Note ein entsprechender freier Sektor 52 des Speicherbandes zugewiesen. Die Bestandsführung des Automaten registriert Notenart und Bandsektor. Beim Auszahlvorgang wird ein Sektor angefahren, der mit einer Note des gewünschten Betrages gefüllt ist. Diese Note wird über die Ladewippe 28 ausgespurt und ausgezahlt. Erfolgt bei einer Einzahlung ein Abbruchvorgang, so müssen dem Kunden die bis zum Abbruch bereits eingezahlten Banknoten im Original wieder zurückgegeben werden. Bisher war hierzu ein Zwischenspeicher erforderlich. Da bei der erfindungsgemäßen Speicheranordnung aber die Speicherplätze der einzelnen Banknoten eindeutig auffindbar sind, kann ein Zwischenspeicher entfallen.

Ein weiterer Vorteil der erfindungsgemäßen Lösung besteht darin, daß durch eine entsprechende Ansteuerung auch die Zugriffszeiten auf den Speicher optimiert werden können, indem beispielsweise selten gebrauchte Notenarten in Sektoren an den Bandenden eingelagert werden, während die gängigeren und häufig benötigten Notenarten in der Bandmitte abgespeichert werden, wo ein schnellerer Zugriff erfolgen kann. Durch die Identifizierung der Sektoren an Hand des von ihnen belegten Bandlängenabschnitts wird es auch mit rein steuerungstechnischen Mitteln möglich, die Sektoren abhängig vom Einsatzfall und/oder den zu speichernden Währungen verschieden groß zu wählen.

Bei der in den Figuren 1 bis 2 dargestellten Ausführungsform der Speicheranordnung erfolgt das Einspeichern, d.h. das Ablegen der Banknoten auf dem Speicherband 22, während dieses von dem Bandwickel 26 auf den Bandwickel 24, d.h. in den Figuren von rechts nach links läuft. Die Entnahme von Banknoten kann erfolgen, wenn das Band in der umgekehrten Richtung läuft. Wenn nun die gesuchten Banknoten in dem Wickel 26 gespeichert sind, müßten sie erst durch die Ladewippe 28 zum Bandwickel 24 transportiert und dann in der entgegengesetzten Richtung ausgespurt werden. Dies bedeutet einen Zeitverlust. Daher ist es zweckmäßig, die Ladewippe 28 so zu lagern und die Verstelleinrichtung 24 so auszubilden, daß die Ladewippe 28 bezüglich jedes Bandwickels 24 und 26 in eine Ein-/Ausspurstellung gebracht werden kann, so daß bei jeder Laufrichtung des Speicherbandes 22 Banknoten ein- und ausgespurt werden können. Neben der entsprechenden Lagerung der Ladewippe 28 ist dann auch eine zweite Bahn 46 zum Zuführen und Abtransportieren der Banknoten erforderlich, wie dies in Figur 1 gestrichelt angedeutet ist.

Eine andere, aufwendigere Möglichkeit zeigt die Figur 4. Bei der dort schematisch dargestellten Speicheranordnung sind gleiche Teile wiederum mit gleichen Bezugszeichen versehen. Die Figur 4 zeigt eine Speicheranordnung, wobei jedem Bandwickel eine Ladewippe zugeordnet ist. Ferner zeigt Figur 4, daß mehrere der in den Figuren 1 und 2 dargestellten Speicheranordnungen nebeneinander angeordnet werden können, um die Gesamtspeicherkapazität zu erhöhen. Dabei ist es möglich, die zueinander koaxialen Rollenkerne über einen gemeinsamen Motor oder aber auch individuell anzutreiben.

Bei den vorstehend dargestellten Ausführungsbeispielen wurde ein einziges Speicherband (wenn auch unter Umständen aus den Teilbändern 34 bestehend) verwendet, wobei die Banknoten zwischen den einzelnen Wickellagen des Speicherbandes 22 eingeklemmt werden.

An Stelle eines separaten Motors 14, 16 für jeden Rollenkern 10 bzw. 12 ist es auch möglich, einen einzigen Motor vorzusehen, der die Riemengruppen 30, 32 und das zwischen diesen durchlaufende Speicherband 22 antreibt. Die Rollenkerne 10, 12 können dann über eine Schlupfkupplung mit diesem Motor gekuppelt werden.

Es versteht sich, daß die vorstehend beschriebene Rollenspeicheranordnung nicht nur für Banknoten, sondern allgemein für blattförmige Gegenstände geeignet ist.

## Patentansprüche

1. Rollenspeicheranordnung für blattförmige Gegenstände, insbesondere Banknoten, mit zwei Rollenkernen (10, 12), die jeweils mit einem in seiner Antriebsrichtung umschaltbaren Antrieb (18, 20) verbunden sind und auf die ein gemeinsames Speicherband (22) derart aufwickelbar ist, daß dieses zwischen den Rollenkernen (10, 12) umspulbar ist, mit einer Ein-/Ausspureinheit (28) zum Zuführen von zu speichernden Gegeständen zu einem der auf den Rollenkernen (10, 12) gebildeten Bandwickel (24, 26) und zum Entnehmen eines gespeicherten Gegenstandes aus dem Bandwickel (24, 26) und mit einer Steuereinrichtung (50) zum Steuern der Antriebe (18, 20) und der Ein-/Ausspureinheit (28), wobei die zu speichernden Gegenstände zwischen den Wikkellagen des Speicherbandes (22) eines der auf den Rollenkernen (10, 12) gebildeten Bandwickel (24, 26) gespeichert werden,
**dadurch gekennzeichnet,**
**daß** die Ein-/Ausspureinheit (28) mindestens ein Paar richtungsgleich und synchron mit dem Speicherband (22) antreibbarer Endlosriemen (36) hat, die zusammen einen Riemenspalt (40) zum Transport von zu speichernden Gegenständen bilden, wobei die Ein-/Ausspureinheit (28) so angeordnet ist, daß die den Riemenspalt (40) bildenden Trume der Endlosriemen (36) in einer Ruhestellung der Ein-/Ausspureinheit (28) in einer Ebene mit dem Speicherband (22) neben diesem liegen und in einer Ein-/Ausspurstellung jeweils um eine durch ein Längsende des Riemenspaltes (40) verlaufende und in der Ebene des Speicherbandes (22) liegende Schwenkachse (44) gegenüber der Ebene des Speicherbandes (22) verschwenkt sind.

2. Rollenspeicheranordnung nach Anspruch 1, **dadurch gekennzeichnet, daß** jedem Bandwickel (24, 26) eine Ein-/Ausspureinheit (28) zugeordnet ist.

3. Rollenspeicheranordnung nach Anspruch 1, **dadurch gekennzeichnet, daß** die Ein-/Ausspureinheit (28) so zwischen den beiden Rollenkernen (10, 12) angeordnet ist, daß sie wahlweise relativ zu jedem der Bandwikkel (24, 26) in eine Ein-/Ausspurstellung verstellbar ist.

4. Rollenspeicheranordnung nach einem der Ansprüche 1 bis 3, **dadurch gekennzeichnet, daß** das Speicherband (22) in in Bandlängsrichtung aufeinander folgende logische Sektoren (52) zur Aufnahme je eines zu speichernden Gegenstandes unterteilt ist,
daß mit der Steuereinrichtung (50) eine Meßeinrichtung (54) zur Erfassung durchlaufender Bandlängen des Speicherbandes (22) zur Identifizierung der Sektoren (52) verbunden ist und
daß die Ein-/Ausspureinheit (28) abhängig von einem Bandlängen-Meßwert wahlweise zwischen der Ruhestellung und der Ein-/Ausspurstellung verstellbar ist.

5. Rollenspeicheranordnung nach Anspruch 4, **dadurch gekennzeichnet, daß** zwischen dem Bandwickel (24) und der Ein-/Ausspureinheit (28) ein mit der Steuereinrichtung (50) verbundener Sensor (56) zur Erkennunung der Vorder- und/oder Hinterkante eines Gegenstandes angeordnet ist.

## Claims

1. Roll storage arrangement for sheet-like articles, in particular banknotes, having two roll cores (10, 12), each of which is connected to a drive (18, 20) whose driving direction can be reversed, and on which a common storage tape (22) can be wound up in such a way that the said tape can be rereeled between the roll cores (10, 12), having an input/output feed unit (28) for feeding articles to be stored to a tape coil (24, 26) formed on the roll cores (10, 12) and for removing a stored article from the tape coil (24, 26), and having a control device (50) for controlling the drives (18, 20) and the input/output feed unit (28), the articles to be stored being stored between the coil layers of the storage tape (22) of a tape coil (24, 26) formed on the roll cores (10, 12),
**characterized in that** the input/output feed unit (28) has at least one pair of endless belts (36), which can be driven in the same direction and synchronously with the storage tape (22) and together form a belt gap (40) for the transport of articles to be stored, the input/output feed unit (28) being arranged in such a way that, in a rest position of the input/output feed unit (28), those strands of the endless belts (36) which form the belt gap (40) lie beside the storage belt (22) and in a plane with the latter and, in an input/output feed position, are in each case pivoted with respect to the plane of the storage tape (22) about a pivot axis (44) that runs through a longitudinal end of the belt gap (40) and lies in the plane of the storage tape (22).

2. Roll storage arrangement according to Claim 1,
**characterized in that** each tape coil (24, 26) is assigned an input/output feed unit (28).

3. Roll storage arrangement according to Claim 1,
**characterized in that** the input/output feed unit (28) is arranged between the two roll cores (10, 12) in such a way that it is optionally adjustable relative to each of the tape coils (24, 26) into input/output feed position.

4. Roll storage arrangement according to one of Claims 1 to 3, **characterized in that** the storage tape (22) is subdivided into logical sectors (52), which follow one another in the tape longitudinal direction and each accommodate an article to be stored, **in that** the control device (50) has connected to it a measuring device (54) for registering tape lengths of the storage tape (22) passing through, in order to identify the sectors (52), and
**in that** the input/output feed unit (28) is optionally adjustable between the rest position and the input/output position, depending on a tape length measured value.

5. Roll storage arrangement according to Claim 4,
**characterized in that** between the tape coil (24) and the input/output feed unit (28) there is arranged a sensor (56), which is connected to the control device (50), to detect the leading and/or trailing edge of an article.

## Revendications

1. Système de stockage à bobines pour des objets en forme de feuilles, notamment des billets de banque, comportant deux mandrins (10, 12) de bobine, qui sont chacun reliés à un entraînement (18, 20) de direction d'entraînement réversible et sur lesquels une bande (22) de stockage commune peut être enroulée de telle sorte qu'on peut la rembobiner d'un mandrin (10, 12) de bobine à l'autre, comportant une unité (28) d'introduction/ évacuation pour apporter des objets à stocker à un des bobinages (24, 26) de bande formés sur les mandrins (10, 12) de bobine et pour retirer un objet stocké du bobinage (24, 26) de bande, et comportant un dispositif (50) de commande pour commander les entraînements (19, 20) et l'unité (28) d'introduction/ évacuation, les objets à stocker étant stockés entre les couches d'enroulement de bande (22) de stockage d'un des bobinages (24, 26) de bande formés sur les mandrins (10, 12) de bobine,
**caractérisé en ce que** l'unité (28) d'introduction/évacuation possède au moins une paire de courroies (36) sans fin, qui peuvent être entraînées dans le même sens que la bande (22) de stockage et en synchronisme avec elle, et qui forment conjointement une emprise (40) de courroies pour transporter des objets à stocker, l'unité (28) d'introduction/évacuation étant disposée de telle sorte que les brins des courroies (36) sans fin qui forment l'emprise (40) de courroies se trouvent, dans une position de repos de l'unité (28) d'introduction/évacuation, dans le même plan que la bande (22) de stockage à côté de celle-ci et sont, dans une position d'introduction/évacuation, respectivement pivotés par rapport au plan de la bande (22) de stockage autour d'un axe (44) de pivotement situé dans le plan de la bande (22) de stockage et passant par une extrémité longitudinale de l'emprise (40) de courroies.

2. Système de stockage à bobines suivant la revendication 1,
**caractérisé en ce qu'**une unité (28) d'introduction/évacuation est associée à chaque bobinage (24, 26) de bande.

3. Système de stockage à bobines suivant la revendication 1,
**caractérisé en ce que** l'unité (28) d'introduction/évacuation est disposée entre les deux mandrins (10, 12) de bobine de telle sorte qu'elle peut être sélectivement déplacée dans une position d'introduction/évacuation par rapport à chacun des bobinages (24, 26) de bande.

4. Système de stockage à bobines suivant l'une des revendications 1 à 3, **caractérisé en ce que** la bande (22) de stockage est divisée en secteurs (52) logiques, qui se succèdent dans la direction longitudinale de la bande et sont destinés à recevoir chacun un objet à stocker,
**en ce qu'**un dispositif (54) de mesure, destiné à détecter des longueurs passantes de la bande (22) de stockage afin d'identifier les secteurs (52), est relié au dispositif (50) de commande,
et **en ce que** l'unité (28) d'introduction/évacuation peut être sélectivement déplacée entre la position de repos et la position d'introduction/évacuation en fonction d'une valeur de mesure de longueur de bande.

5. Système de stockage à bobines suivant la revendication 4,
**caractérisé en ce qu'**un détecteur (56), relié au dispositif (50) de commande et destiné à détecter le bord avant et/ou arrière d'un objet, est disposé entre le bobinage (24) de bande et l'unité (28) d'introduction/évacuation.
